# FASCICULE DE BREVET EUROPEEN

(11) **EP 1 862 366 B1**
(45) Date de publication et mention de la délivrance du brevet: **19.08.2009**
(21) Numéro de dépôt: 07290607.6
(22) Date de dépôt: 14.05.2007
(51) Int. Cl.: B61D 17/04, B61D 17/08, B62D 25/02

(54) **Face latérale de caisse de véhicule ferroviaire**
Seitenwand des Wagenkastens eines Schienenfahrzeugs
Side wall of the body of a railway vehicle

(30) Priorité: 02.06.2006 FR 0604957
(43) Date de publication de la demande: 05.12.2007
(73) Titulaire: ALSTOM Transport SA, 92300 Levallois-Perret (FR)
(72) Inventeur: Campus, Emigliano, 17340 Yves (FR)
(74) Mandataire: Blot, Philippe Robert Emile

(56) Documents cités:
- WO-A1-02/058981
- DE-U- 1 900 649
- DUBA: "KONSTRUKTIVE VORAUSSETZUNGEN FUER DIE RATIONELLE FERTIGUNG DES MODERNEN U-BAHN-UND STADTBAHNWAGENS" LEICHTBAU DER VERKEHRSFAHRZEUGE, HAMBURG, DE, 29 novembre 1968 (1968-11-29), pages 188-192, XP000783876 ISSN: 0343-7043

## Description

La présente invention est relative à une face latérale de caisse de véhicule ferroviaire comportant au moins une ouverture du type fenêtre ou du type porte.

Les véhicules ferroviaires, et en particulier les voitures destinées à recevoir des voyageurs, comportent une caisse constituée d'un plancher, d'un toit, de deux parois d'extrémités et de deux parois latérales. Les parois latérales comportent des ouvertures destinées d'une part à recevoir des portes et d'autre part à recevoir des fenêtres. La disposition et le nombre de fenêtre des voitures peuvent varier d'un modèle à l'autre.

Pour réaliser la caisse d'un véhicule ferroviaire, il est connu de réaliser des panneaux qui constituent le plancher, le toit ou les parois latérales d'un seul tenant qui ont la longueur de l'ensemble de la caisse de la voiture.

Cette technique présente l'inconvénient de nécessiter l'outillage adapté à chacune des longueurs de véhicule ferroviaire.

On connaît aussi d'autres procédés qui consistent à fabriquer des faces latérales modulaires en assemblant des panneaux constitués de profilés à compartiments creux. Ces profilés comprennent une paroi intérieure et une paroi extérieure reliées par des entretoises qui forment des canaux de section triangulaire ou carré. De tels panneaux présentent l'inconvénient d'être difficile à mettre en forme, en particulier pour être galbés. De plus, les entretoises de rigidification sont unidirectionnelles et sont soient parallèles au plancher de la voiture, soient perpendiculaires. En outre, la jonction entre les deux panneaux successifs peut éventuellement poser des problèmes d'étanchéité.

Par DE 1900649, on connaît des faces latérales constituées de panneaux emboutis adjacents, chaque panneau comportant au moins une ouverture de type fenêtre.

On connaît également des modes de fabrication de parois latérales de véhicules ferroviaires qui consistent à réaliser une armature constituée de poutres horizontales ayant la longueur de la caisse du véhicule ferroviaire, et d'un treillis constitué de poutres s'étendant sur la hauteur de la paroi latérale du véhicule ferroviaire, cette structure étant recouverte d'une peau extérieure. Cette technique présente l'inconvénient de nécessiter l'utilisation de poutres de grande longueur.

Par le document DUBA « Konstruktive Voraussetzugen Fuer Die Rationelle Fertigung Des Modernen U-Bahn-Und Stadtbahnwagens » Leichtbau Der Verkehrsfahrzeuge, Hamburg, DE, (1968-11-29), pages 188-192, XP000783876 ISSN : 0343-7043, on connaît des parois latérales constituées d'une peau renforcée par une pluralité d'armatures qui ne sont pas liées entre elles, des armatures comportant des renforts d'une fenêtre.

Le but de la présente invention est de remédier à ces inconvénients en proposant un mode de réalisation de parois latérales de caisse de véhicule ferroviaire qui soit modulaire, qui assure une bonne rigidité tant longitudinale que transversale de la paroi, et qui en outre assure une bonne étanchéité de la paroi latérale.

A cet effet, l'invention a pour objet une face latérale de caisse de véhicule ferroviaire, comprenant une armature formée d'un assemblage d'une pluralité de panneaux adjacents et une peau extérieure adhérente à l'armature s'étendant sur au moins deux panneaux adjacents, l'assemblage de panneaux et la peau formant un ensemble stratifié, chaque panneau comportant des nervures disposées de façon à assurer la rigidité verticale et la rigidité horizontale de la face latérale. La face latérale de caisse de véhicule ferroviaire comporte au moins une ouverture du type fenêtre,délimitée par un entourage constitué de nervures horizontales et verticales de deux panneaux adjacents dont la jonction se situe à distance des zones de concentration de contrainte correspondant aux angles de l'entourage de l'ouverture.

De préférence, chaque panneau s'étend sur toute la hauteur de la face latérale.

La face latérale de caisse de véhicule ferroviaire peut comporter, au moins un panneau vitré de fermeture d'une fenêtre.

La face latérale de la caisse de véhicule ferroviaire peut comporter une ouverture de type porte délimitée par un entourage constitué de nervures horizontales et verticales d'un seul panneau.

De préférence, la jonction de deux panneaux adjacents est assurée par l'intermédiaire de nervures ou portions de nervures verticales complémentaires les une des autres et prévues sur les bords verticaux des panneaux.

De préférence, au moins une nervure s'étend en diagonale sur au moins une partie d'un panneau afin de constituer un renfort triangulé:

Au moins un panneau peut comporter au moins une échancrure destinée à former une partie d'une fenêtre. De préférence, les nervures comprennent alors un noyau constituant un montant latéral d'au moins une fenêtre et au moins une nervure s'étendant en diagonal depuis le noyau jusqu'au bord supérieur du panneau et au moins une nervure s'étendant en diagonal depuis le noyau jusqu'au bord inférieur du panneau.

Ledit panneau latéral peut comporter deux échancrures destinées à former deux demi-fenêtres et les nervures forment au moins une structure de renforcement en forme de X comprenant un noyau constituant un montant latéral commun aux deux demi-fenêtres.

Au moins un panneau peut comprendre au moins une ouverture à travers un espace délimité par les nervures, l'ouverture étant occultée par la peau extérieure.

La face latérale de caisse de véhicule ferroviaire peut alors comprendre, en outre, au moins une longrine horizontale rapportée sur la peau extérieure, s'étendant dans une ouverture délimitée par des nervures et rendue solidaire de la peau extérieure et du panneau comprenant l'ouverture.

Au moins un panneau peut constituer une coque nervurée dont des nervures délimitent entre elles au moins une alvéole dont au moins une peut recevoir un matériau isolant thermique et/ou acoustique.

La face latérale de caisse de véhicule ferroviaire peut comprendre sur son côté interne, une peau de fermeture et d'habillage.

Au moins un panneau peut être destiné à recevoir une porte, les nervures constituant au moins les montants latéraux de la porte.

Au moins un réseau du type gaine de ventilation ou de chauffage, câbles électriques ou distribution de fluide peut être reçu dans un espace délimité par la peau extérieure et au moins une nervure d'au moins un panneau.

Au moins un panneau peut être constitué d'une plaque en matériau composite du type comprenant un réseau de fibres imprégné d'une résine, mise en forme par moulage, ou être constitué d'une plaque métallique découpée et emboutie.

La peau externe est par exemple une feuille découpée pour former les ouvertures, en matériau composite, en matière plastique, ou en métal.

Les panneaux et/ou la peau extérieure sont assemblés par exemple par collage, par rivetage par boulonnage, par collage et rivetage, par collage et boulonnage, par clinchage, ou par soudage.

De préférence, la peau extérieure s'étend sur toute la longueur de la face latérale.

L'invention concerne également un véhicule ferroviaire, par exemple du type voiture, comprenant une caisse, dont au moins une face latérale de la caisse est selon l'invention.

L'invention peut utiliser un panneau pour la fabrication d'une paroi latérale de caisse de véhicule ferroviaire, constitué par exemple d'une plaque métallique découpée et emboutie ou d'une plaque en matériau composite, par exemple du type comprenant un réseau de fibres imprégnées d'une résine, mise en forme par moulage.

L'invention va maintenant être décrite de façon plus précise mais non limitative, en regard des figures annexées dans lesquelles :
- la figure 1 est une vue en perspective partiellement éclatée de la paroi latérale de la caisse d'un véhicule ferroviaire, vue depuis l'extérieur de la caisse du véhicule ;
- la figure 2 est une vue éclatée en perspective de la face latérale de la caisse d'un véhicule ferroviaire, vue depuis l'intérieur de la caisse du véhicule.
- la figure 3 est une vue en perspective, vue de l'intérieur, d'un panneau nervuré destiné à la réalisation d'une face latérale d'une caisse de véhicule ferroviaire ;
- la figure 4 est une vue en perspective, vue de l'intérieur, d'un panneau nervuré destiné à réaliser une extrémité d'une face latérale de caisse de véhicule ferroviaire ;
- la figure 5 est une vue en perspective, vue de l'intérieur, d'un panneau nervuré destiné à réaliser une face latérale de caisse de véhicule ferroviaire, au voisinage d'une porte ;
- la figure 6 est une vue en perspective éclatée d'une première variante de réalisation d'un élément de face latérale de la caisse d'un véhicule ferroviaire ;
- la figure 7 est une vue schématique d'une deuxième variante de réalisation d'un élément de face latérale de la caisse d'un véhicule ferroviaire ;
- la figure 8 est une vue schématique d'une troisième variante de réalisation d'un élément de face latérale de la caisse d'un véhicule ferroviaire.

La face latérale de caisse de véhicule ferroviaire, représentée éclatée à la figure 1 et à la figure 2, est constituée d'une part d'une armature intérieure 1 et d'autre part d'une peau extérieure 10 destinée à être accolée à l'armature intérieure 1 de façon à former un ensemble stratifié. Cette face latérale est complétée par des panneaux vitrés 15, fixés sur la face latérale de façon à fermer les ouvertures qui constituent les fenêtres.

L'armature 1 est constituée d'une pluralité de panneaux juxtaposés et fixés ensemble de façon à former un ensemble continu. Ces panneaux sont d'une part des panneaux du type panneaux centraux 2, correspondants à la partie centrale s'étendant sur l'essentiel de la longueur de la face latérale de la caisse de véhicule ferroviaire, des panneaux d'extrémités 6 et 6' disposés aux deux extrémités de la face latérale de la caisse de véhicule ferroviaire, un panneau 8 destiné à recevoir une porte et comportant une ouverture de porte 9, et un panneau intermédiaire 4 de liaison entre un panneau central 2 et un panneau 8 destiné recevoir une porte.

Les panneaux centraux 2 et un premier panneau d'extrémité 6 comportent des échancrures qui délimitent sur l'armature 1 des ouvertures de forme généralement rectangulaire allongée 5, destinées à former les baies des fenêtres de la caisse du véhicule ferroviaire.

Le panneau intermédiaire 4 et le deuxième panneau d'extrémité 6' qui encadrent la porte, comportent également des échancrures qui forment dans la coque 1 des ouvertures 7 et 7' plus petites que les fenêtres 5 de la partie centrale du panneau latéral. Dans l'exemple représenté à la figure 1, ces ouvertures 7 et 7' sont occultées par la peau extérieure 10.

La peau extérieure 10 constitue une paroi mince continue destinée à recouvrir l'ensemble de la surface de la face latérale de la caisse du véhicule ferroviaire. Elle comporte des ouvertures rectangulaires 11 en regard des ouvertures rectangulaires 5 de l'armature intérieure destinées à former des fenêtres. La peau extérieure 10 comporte également une ouverture 12 en regard de l'ouverture 9 du panneau 8 destiné à recevoir une porte de la face latérale de la caisse du véhicule ferroviaire.

Lorsque la peau extérieure 10 est accolée à l'armature intérieure 1, des panneaux vitrés 15 sont disposés sur la peau en regard des ouvertures 11, de façon à assurer la fermeture de l'ensemble des fenêtres de la face latérale de la caisse du véhicule ferroviaire. Les panneaux vitrés 15 peuvent être fixés par collage ou par tout autre moyen de fixation connus par l'homme du métier.

La peau extérieure 10 peut être constituée d'une plaque métallique, par exemple en aluminium mince ou en acier, mise en forme de façon à avoir le galbe correspondant au galbe souhaité pour la face latérale de la caisse de véhicule ferroviaire et comportant également les ouvertures destinées à former les fenêtres et la porte. Elle peut également être constituée d'une plaque en matériau composite renforcé de fibres, de faible épaisseur, et comportant des découpes correspondant aux ouvertures. La peau peut encore être constituée d'une feuille comportant des découpes adaptées pour réaliser des ouvertures de la face latérale de la caisse de véhicule ferroviaire. Cette peau extérieure est d'épaisseur faible et elle est collée sur l'armature intérieure 1 de façon à former un ensemble étanche et bien rigide.

L'armature intérieure 1 est, comme on l'a dit, constituée de panneaux qui seront décrits plus en détail ultérieurement. Chacun de ces panneaux comporte des nervures destinées à assurer sa rigidité. En particulier, à l'exception du panneau 8 destiné à recevoir une porte, les panneaux comportent des nervures en diagonal sur leurs parties inférieure et supérieure qui assurent une rigidité tant dans le sens de la longueur que dans le sens transversal. Ces panneaux sont constitués d'une plaque en matériau composite ou en métal, mise en forme de façon à constituer des nervures creuses délimitant des alvéoles. Les nervures sont formées pour être en saillie sur le côté intérieur de la face latérale de la caisse du véhicule ferroviaire, de telle sorte que la peau extérieure vient en contact du fond des alvéoles délimitées par les nervures. Les fonds des alvéoles forment des surfaces relativement importantes qui permettent un bon collage de la peau extérieure 10 sur l'armature intérieure 1.

Le panneau 8, destiné à recevoir une porte, comporte une nervure horizontale supérieure 80 formant le linteau, une nervure horizontale inférieure 81 formant le seuil de la porte et deux nervures verticales 82 constituant les montants de la porte et adaptées pour assurer la liaison avec les panneaux adjacents 4 et 6'.

Ces panneaux constituent des coques dont la paroi est mince et pleine.

Lorsqu'ils sont réalisés en matière plastique ou en matériau composite, tel que par exemple un tissu de fibre de verre imprégné de résine, les panneaux sont fabriqués par moulage.

Lorsque ces panneaux sont en métal, et par exemple en aluminium, ils peuvent être fabriqués par découpage et emboutissage.

On va maintenant décrire un panneau central 2. Un tel panneau, représenté à la figure 3, comporte à mi-hauteur deux échancrures 21 et 22 qui correspondent à deux demi-fenêtres, séparées par une nervure formant un noyau 23. Le panneau 2 comporte à sa partie inférieure un demi-panneau inférieur 24 et à la partie supérieure un demi-panneau supérieur 25, ces deux demi-panneaux, inférieur et supérieur, étant reliés par le noyau 23.

Les demi-panneaux inférieur 24 et supérieur 25 sont des parties pleines qui comportent un ensemble de nervures de rigidification. Ces nervures de rigidification sont, pour le demi-panneau inférieur 24, deux branches en diagonal 26 et 27 s'étendant depuis le noyau 23 jusqu'à la proximité des coins inférieurs du demi-panneau inférieur 24, et pour le demi- panneau supérieur 25, deux branches 28 et 29 s'étendant en diagonal depuis le noyau 23 jusqu'à chacun des coins ou à proximité de chacun des coins du demi-panneau supérieur 25. Ces nervures forment une structure de renforcement en X qui a l'avantage d'assurer à la fois une bonne rigidité dans le sens longitudinal et dans le sens transversal tout en permettant d'obtenir une bonne légèreté de l'ensemble de la structure.

En outre, l'ensemble des nervures de renforcement du panneau 2 comporte d'une part des nervures supérieures 30 d'encadrement des demi-fenêtres, et des nervures inférieures 31 d'encadrement des demi-fenêtres. Les nervures supérieure 30 et inférieure 31 et le noyau 23 formant des nervures d'encadrement de la demi-fenêtres 21 ou 22.

Les extrémités verticales du panneau 2 comportent également des nervures verticales 32 à l'une des extrémités, et 33 à l'autre extrémité (il s'agit de nervures ou de portions de nervures), les nervures de l'une des extrémités étant de forme complémentaire des nervures de l'autre extrémité, de façon à ce que les nervures d'une extrémité d'un panneau puissent coopérer avec les nervures de l'autre extrémité d'un panneau adjacent afin de permettre d'assurer la jonction entre deux panneaux adjacents. Deux panneaux adjacents sont fixés l'un à l'autre soit par collage, soit par rivetage, soit par boulonnage, soit par collage et rivetage, soit par collage et boulonnage, soit par clinchage, soit par soudage, selon la nature du matériau dont sont constitués les panneaux et selon le mode de réalisation que l'on souhaite pour la face latérale de la caisse de véhicule ferroviaire. Tout mode de fixation adapté, connu de l'homme du métier, peut être utilisé.

Les nervures délimitent entre elles des alvéoles 34, 35, 36, 37, 38, 39 dont les concavités sont en regard de l'intérieur de la caisse du véhicule ferroviaire. Ces alvéoles peuvent recevoir des matériaux isolants thermiquement ou phoniquement, par exemple de la laine de roche ou du feutre, ou tout autre matériau connu de l'homme du métier. Elles peuvent être fermées par une paroi d'habillage interne qui peut être disposée sur la face interne de la face latérale de la caisse du véhicule ferroviaire lorsque celle-ci est montée.

Les nervures, en particulier les nervures 23, 26, 27, 28 et 29 qui forment une structure en X, sont fermées par la peau externe de la face latérale de la caisse du véhicule ferroviaire. Elles constituent ainsi des conduits qui peuvent recevoir des gaines de ventilation ou des gaines de chauffage ou des circuits de distribution de fluide ou des câbles de distribution électrique ou pour transmettre tout type de signal.

On va maintenant décrire un panneau 4 de liaison entre un panneau 8 destiné à recevoir une porte et un panneau central 2 de face latérale de caisse de véhicule ferroviaire.

Le panneau de liaison 4, représenté à la figure 5, comporte une seule échancrure 41 destinée à compléter une fenêtre en se raccordant à un panneau de type panneau central. Il comporte également sur une de ses extrémités latérales une nervure verticale 42 destinée à coopérer avec un montant latéral du panneau 8 destiné à recevoir une porte. Il comporte enfin un ensemble de nervures de renforcement constitué d'une part d'un noyau de bordure de fenêtre 43, et d'autre part, des éléments de nervure en diagonale 44, 45, 46 et 47 de renforcement des portions supérieure et inférieure du panneau, ainsi que des nervures 48 et 49 de renforcement des bords horizontaux supérieur et inférieur de l'échancrure 41.

Comme dans le cas précédent, les nervures délimitent entre elles des alvéoles 50, 51, 52, 53, 54 qui peuvent recevoir des matériaux isolants thermiquement ou phoniquement.

On va maintenant décrire un panneau 6 d'extrémité de face latérale de caisse de véhicule ferroviaire. Ce panneau 6, représenté à la figure 4, comporte une seule échancrure 61 destinée à réaliser une demi-fenêtres, et, à l'opposé de cette échancrure, une nervure verticale 62 de forme adaptée pour pouvoir coopérer avec une structure d'extrémité de caisse de véhicule ferroviaire (non représentée). L'échancrure 61 est entourée par la paroi du panneau 6 qui comporte un ensemble de nervures s'étendant en diagonale supérieure 63 et inférieure 64 complétée par des nervures de rigidification secondaires 65 s'étendant entre l'échancrure 61 et la nervure verticale d'extrémité 62. Le panneau comporte également des nervures 66 et 67 de rigidification de la partie supérieure et inférieure respectivement de l'échancrure 61.

Enfin, sur le bord du panneau opposé à la nervure destinée à coopérer avec une structure d'extrémité de caisse, le panneau comporte des nervures ou des portions de nervures verticales 68 et 69 s'étendant d'une part au-dessus et d'autre part au-dessous de l'échancrure 61. Ces nervures verticales 68 et 69 sont destinées à coopérer avec des nervures complémentaires d'un panneau central.

Comme dans le cas précédent, les nervures délimitent entre elles des alvéoles ou caissons 70, 71, 72 et 73, 74 et 75, qui peuvent recevoir des feuilles de matériau isolant thermiquement ou phoniquement.

Ces panneaux sont destinés, comme dans le cas précédent, à être assemblés avec des panneaux adjacents de façon à compléter la forme du véhicule ferroviaire. On pourra noter qu'il peut être nécessaire de concevoir des panneaux gauche et des panneaux droit selon que l'on réalise une face latérale gauche ou une face latérale droite d'une caisse de véhicule ferroviaire. Mais, l'homme du métier sait adapter la forme de ces panneaux à la structure qu'il souhaite réaliser.

Le panneau 8 destiné à recevoir une porte comporte uniquement des nervures destinées à former les montants latéraux, le seuil et la traverse supérieurs de la porte.

Dans une première variante de réalisation représentée à la figure 6, la peau extérieure 10' est collée sur un panneau de renfort 2' de type panneau central constitué d'un ensemble de nervures qui forment un squelette. Cet ensemble de nervures comporte notamment une nervure verticale principale 23' et des nervures horizontales 30' et 31' qui délimitent des échancrures 21' et 22' destinées à former des fenêtres, ainsi que des nervures complémentaires telles que les nervures 26' et 27' sur la partie inférieure et 28' et 29' sur la partie supérieure du panneau, assurant une triangulation en forme de X. D'une façon générale, les nervures délimitent entre elles des espaces correspondant à des ouvertures 34' et 35' dans les parties supérieures et inférieures du panneau, délimitées par des rebords 134' et 135', de largueur suffisante pour assurer un bon collage de la peau. Comme dans le cas précédent, le panneau comporte des nervures verticales 32' et 33' qui assurent la liaison avec les panneaux adjacents.

Dans une deuxième variante de réalisation, représentée à la figure 7, le panneau 2", du type panneau central, est un panneau plein comportant des échancrures 21" et 22" destinées à former des fenêtres. Ce panneau comporte une nervure verticale 23" s'étendant sur toute la hauteur et séparant les deux échancrures 21" et 22" destinées à former des fenêtres. Le panneau comporte, également, des nervures horizontales 30" et 31" formant une partie de l'entourage des fenêtres, ainsi que des nervures verticales 32" et 33" formant les parties supérieures et inférieures des bords latéraux du panneau et destinées à assurer la jonction avec les panneaux adjacents. Le panneau comporte, en outre, des nervures horizontales 26", 27", 28", 29" dans les parties inférieures et supérieures du panneau, mais il ne comporte pas de nervures en diagonale formant une structure de renforcement triangulée. Les nervures délimitent entre elles des alvéoles 34" et 35" dont le fond est continu.

Dans une troisième variante de réalisation, représentée à la figure 8, le panneau de renfort 2"', du type panneau central, comprend une nervure principale verticale 23"' complétée par des nervures horizontales 30"' et 31 "' délimitant des échancrures 21"' et 22'" destinées à former des fenêtres, et par des nervures verticales 32'" et 33"' formant les bords latéraux des panneaux, assurant la jonction avec les panneaux adjacents.

L'ensemble de ces nervures délimitent des ouvertures 34"' et 35"' et forment un squelette sur lequel la peau extérieure 10"' est collée.

En outre, dans les espaces délimités par les nervures, des longrines de renfort 130"', ayant une section en T, sont collées sur la peau et rendues solidaires du panneau 2'" par leurs extrémités.

Tous les panneaux qui viennent d'être décrits peuvent être constitués de tout type de matériau adapté, et en particulier des matériaux déjà cités. Ils peuvent être fabriqués par des procédés de moulage ou d'emboutissage ou être mécano-soudés. Ils constituent des coques à paroi minces comprenant des nervures creuses. Les nervures creuses sont ouvertes sur toute leur longueur et constituant des canaux ou des goulottes pouvant recevoir des éléments de réseau de distribution de fluide, d'électricité ou de tout type de signal. Les espaces délimités par les nervures peuvent être évidés, les panneaux constituant alors des squelettes. Mais, de préférence, à l'exception des échancrures correspondant aux ouvertures telles que des fenêtres, les espaces délimités par les nervures définissent des alvéoles dont les fonds constituent des surfaces permettant un bon collage de la peau extérieure.

En assemblant des panneaux tels qu'ils viennent d'être décrits, en particulier un certain nombre de panneaux de type central, et en les complétant à chaque extrémité soit par des panneaux d'extrémité soit par des panneaux d'encadrement d'une porte, il est possible de réaliser une armature de face latérale de caisse de véhicule ferroviaire ayant la longueur souhaitée. On peut également, en disposant des panneaux de jonction entre des panneaux centraux et des panneaux des montants de porte, disposer des portes à un endroit particulier sur la longueur de la face latérale de la caisse de véhicule, en particulier une porte peut être à mi-longueur ou au contraire près d'une des extrémités.

Les deux faces latérales d'une caisse sont à peu près symétriques, par rapport à un plan et ne sont pas superposables. Par conséquent il peut être nécessaire de réaliser des panneaux destinés à réaliser une face latérale droite et des panneaux réalisés à une face latérale gauche. Mais, l'homme du métier saura adapter la forme des panneaux à ce qui est nécessaire pour pouvoir réaliser les deux faces latérales de la caisse du véhicule ferroviaire.

Comme on l'a compris, lorsqu'on a réalisé une armature d'une face latérale de caisse de véhicule ferroviaire en assemblant des panneaux et en les fixant entre eux par l'intermédiaire des nervures de jonction, par soudage, par rivetage ou par collage, on complète la face latérale en collant la peau extérieure sur l'armature après avoir, le cas échéant, disposé dans les nervures les réseaux qu'il est prévu d'y dissimuler. Cette peau extérieure assure ainsi une excellente solidarité entre l'ensemble des panneaux, ainsi qu'une très bonne étanchéité.

L'ensemble de panneaux vitrés 15 qui sont accolés à la face latérale de caisse de véhicule ferroviaire pour fermer les ouvertures correspondant aux fenêtres peuvent également être mis en place par collage ou tout autre moyen de fixation connu de l'homme du métier.

Ce mode de réalisation d'une face latérale de caisse de véhicule ferroviaire à l'avantage d'une part d'être modulable, et d'autre part de permettre de construire des faces légères tout en étant très rigides, ayant un bon aspect extérieur et une bonne étanchéité.

Dans la mesure où ce procédé est adapté à la fabrication de faces de véhicules ferroviaires de modèles différents, en utilisant les mêmes panneaux, il est possible de réduire les coûts de fabrication.

De préférence, la peau extérieure s'étend sur toute la longueur de la face latérale de la caisse de véhicule ferroviaire. Mais, l'essentiel est que chaque jonction entre deux panneaux adjacents soit recouverte par la peau extérieure de façon à assurer l'étanchéité de cette liaison et à renforcer la liaison mécanique entre les deux panneaux. Aussi, dans certaines configurations, la peau peut ne s'étendre que sur une partie de la longueur de la face latérale.

Par ailleurs, afin d'assurer une bonne tenue mécanique, notamment en fatigue, de la face latérale, la jonction de deux panneaux adjacents ne doit pas déboucher dans une zone de concentration de contrainte correspondant à une singularité de forme de la face latérale. Pour cela, il est préférable que les panneaux s'étendent sur toute la hauteur de la face latérale.

En particulier, du fait de la conception des panneaux telle que décrite ci-dessus, toute ouverture est délimitée par au plus deux panneaux et la jonction entre deux panneaux centraux qui délimitent une fenêtre se fait au milieu des fenêtres et non pas dans les coins des fenêtres qui sont des zones de concentration de contrainte, cela conduit à une meilleure résistance mécanique des parois au voisinage des angles des fenêtres. En effet, ces zones sont à l'intérieur de panneaux et leurs formes peuvent être adaptées de façon à assurer le meilleur comportement mécanique possible des coins de fenêtre. Il en résulte à une meilleure tenue des faces latérales de caisse de véhicule ferroviaire.

Les panneaux tels qu'ils viennent d'être décrits constituent un mode de réalisation possible des panneaux pour réaliser des faces latérales de caisse de véhicule ferroviaire. Mais, l'homme du métier comprendra qu'il peut réaliser des panneaux de forme différente, constitués de feuilles mises en forme de façon présenter des nervures de renforcement creuse, en saillie vers l'intérieur de la caisse du véhicule ferroviaire, et qui, de préférence, délimitent entre elles des alvéoles dont les faces forment des surfaces importantes pour assurer le bon collage d'une peau extérieure, les alvéoles pouvant recevoir des matériaux isolants. L'homme du métier saura choisir la forme des nervures adaptée de façon à réaliser des structures de renforcement triangulées ou non. Il saura également choisir le matériau et le procédé d'assemblage les mieux adaptés à chaque cas.

L'homme du métier pourra également prévoir des panneaux qui ne s'étendent pas sur toute la hauteur de la face latérale du véhicule ferroviaire, et comportant, par exemple, des jonctions horizontales. Mais, ces jonctions ne doivent pas déboucher dans des zones de concentration de contrainte.

## Revendications

1. Face latérale de caisse de véhicule ferroviaire comprenant une armature et une peau extérieure, **caractérisée en ce que** l'armature est formée d'un assemblage d'une pluralité de panneaux adjacents (2, 2', 2", 2"', 4, 6, 6', 8),la peau extérieure (10, 10', 10"') étant adhérente à l'armature et s'étendant sur au moins deux panneaux adjacents, l'assemblage de panneaux et la peau formant un ensemble stratifié, chaque panneau (2, 2', 2", 2"', 4, 6, 6', 8) comportant des nervures disposées de façon à assurer la rigidité verticale et la rigidité horizontale de la face latérale, et **en ce qu'**elle comporte au moins une ouverture du type fenêtre (5) délimitée par un entourage constitué de nervures horizontales (30, 31, 30', 31', 30", 30"', 31"') et verticales (23, 23', 23", 23"') de deux panneaux adjacents (2, 2', 2", 2"') dont la jonction se situe à distance des zones de concentration de contrainte correspondant aux angles de l'entourage de l'ouverture.

2. Face latérale de caisse de véhicule ferroviaire selon la revendication 1, **caractérisée en ce que** chaque panneau (2, 2', 2", 2"', 4, 6, 6', 8) s'étend sur toute la hauteur de la face latérale.

3. Face latérale de caisse de véhicule ferroviaire selon l'une quelconque des revendications 1 à 2, **caractérisée en ce qu'**elle comporte au moins une ouverture du type porte (9), délimitée par un entourage constitué de nervures horizontales (80, 81) et verticales (82) d'un seul panneau (8).

4. Face latérale de caisse de véhicule ferroviaire selon l'une quelconque des revendications 1 à 3, **caractérisée en ce qu'**elle comporte du côté externe, au moins un panneau vitré (15) de fermeture d'une fenêtre.

5. Face latérale de caisse de véhicule ferroviaire selon l'une quelconque des revendications 1 à 4, **caractérisée en ce que** la jonction de deux panneaux adjacents est assurée par l'intermédiaire de nervures ou portions de nervures verticales (32, 32', 32", 32"', 33, 33', 33", 33"', 42, 82) complémentaires les une des autres et prévues sur les bords verticaux des panneaux.

6. Face latérale de caisse de véhicule ferroviaire selon l'une quelconque des revendications 1 à 5, **caractérisée en ce que** au moins une nervure (26, 26', 27, 27', 28, 28', 29, 29', 44, 45, 46, 47, 64, 65) s'étend en diagonale sur au moins une partie d'un panneau afin de constituer un renfort triangulé.

7. Face latérale de caisse de véhicule ferroviaire selon la revendication 6, **caractérisée en ce qu'**au moins un panneau (2, 2', 4, 6) comporte au moins une échancrure (21, 21', 22, 22', 41, 61) destinée à former une partie d'une fenêtre et **en ce que** les nervures comprennent un noyau (23, 23', 43, 63) constituant un montant latéral d'au moins une fenêtre et au moins une nervure (28, 28', 29, 29', 44, 45, 64, 66) s'étendant en diagonal depuis le noyau jusqu'au bord supérieur du panneau et au moins une nervure (26, 26', 27, 27', 46, 47, 65) s'étendant en diagonal depuis le noyau jusqu'au bord inférieur du panneau.

8. Face latérale de caisse de véhicule ferroviaire selon la revendication 7, **caractérisée en ce que** ledit panneau latéral (2, 2') comporte deux échancrures (21, 21', 22, 22') destinées à former deux demi-fenêtres et **en ce que** les nervures (23, 23', 26, 26', 27, 27', 28, 28', 29, 29') forment au moins une structure de renforcement en forme de X comprenant un noyau (23, 23') constituant un montant latéral commun aux deux demi-fenêtres (21, 21', 22, 22').

9. Face latérale de caisse de véhicule ferroviaire selon l'une quelconque des revendications 1 à 8, **caractérisée en ce que** au moins un panneau (2', 2"') comprend au moins une ouverture (34', 35', 34"', 35"') à travers un espace délimité par les nervures, l'ouverture étant occultée par la peau extérieure.

10. Face latérale de caisse de véhicule ferroviaire selon la revendication 9, **caractérisée en ce que**, en outre, au moins une longrine horizontale (130"') rapportée sur la peau extérieure, s'étend dans l'ouverture (34"', 35"') délimitée par des nervures du panneau (2"'), et est rendue solidaire de la peau extérieure et du panneau comprenant l'ouverture

11. Face latérale de caisse de véhicule ferroviaire selon l'une quelconque des revendications 1 à 8, **caractérisée en ce que** au moins un panneau (2, 2", 4, 6) constitue une coque nervurée dont des nervures délimitent entre elle au moins une alvéole (34, 34", 35, 35", 36, 37, 38, 39, 50, 51, 53, 70, 71, 72, 73, 74, 75) dont le fond est continu.

12. Face latérale de caisse de véhicule ferroviaire selon la revendication 11, **caractérisée en ce que** les nervures délimitent entre elles des alvéoles dont au moins un reçoit un matériau isolant thermique et/ou acoustique.

13. Face latérale de caisse de véhicule ferroviaire selon l'une quelconque des revendications 1 à 12, **caractérisée en ce qu'**elle comprend sur son côté interne, une peau de fermeture et d'habillage.

14. Face latérale de caisse de véhicule ferroviaire selon l'une quelconque des revendications précédentes, **caractérisée en ce qu'**au moins un panneau (8) est destiné à recevoir une porte, les nervures constituant au moins les montants latéraux de la porte.

15. Face latérale de caisse de véhicule ferroviaire selon l'une quelconque des revendications précédentes, **caractérisée en ce que** au moins un réseau du type gaine de ventilation ou de chauffage, câbles électriques ou distribution de fluide est reçu dans un espace délimité par la peau extérieure et au moins une nervure d'au moins un panneau.

16. Face latérale de caisse de véhicule ferroviaire selon l'une quelconque des revendications 1 à 15, **caractérisée en ce que** au moins un panneau est constitué d'une plaque en matériau composite du type comprenant un réseau de fibres imprégné d'une résine, mise en forme par moulage, ou est constitué d'une plaque métallique découpée et emboutie.

17. Face latérale de caisse de véhicule ferroviaire selon l'une quelconque des revendications 1 à 16, **caractérisée en ce que** la peau externe (10) est une feuille découpée pour former les ouvertures, en matériau composite ou en métal, en matière plastique.

18. Face latérale de caisse de véhicule ferroviaire selon l'une quelconque des revendications 1 à 17, **caractérisée en ce que** les panneaux et/ou la peau extérieure sont assemblés par collage, par rivetage, par boulonnage, par collage et rivetage, par collage et boulonnage, par clinchage ou par soudage.

19. Face latérale de caisse de véhicule ferroviaire selon l'une quelconque des revendications 1 à 8, **caractérisée en ce que** la peau extérieure (10, 10', 10"') s'étend sur toute la longueur de la face latérale.

20. Véhicule ferroviaire, par exemple du type voiture, comprenant une caisse, **caractérisé en ce que** au moins une face latérale de la caisse est selon l'une quelconque des revendications 1 à 19.

## Claims

1. Side face of a rail vehicle body comprising a framework and an outer shell, **characterised in that** the framework is formed from an assembly of a plurality of adjacent panels (2, 2', 2", 2"', 4, 6, 6', 8), wherein the outer shell (10, 10', 10"') adheres to the framework and extends over at least two adjacent panels, the panel assembly and the shell forming a layered unit and each panel (2, 2', 2", 2"', 4, 6, 6', 8) having ribs arranged so that they ensure the vertical rigidity and horizontal rigidity of the side face, and **in that** it comprises at least one window-like opening (5) delimited by a frame formed by horizontal (30, 31, 30', 31', 30", 30"', 31"') and vertical (23, 23', 23", 23"') ribs of two adjacent panels (2, 2', 2", 2"'), the junction of which is located at a distance from the zones of stress concentration corresponding to the angles of the frame of the opening.

2. Side face of a rail vehicle body according to claim 1, **characterised in that** each panel (2, 2', 2", 2"', 4, 6, 6', 8) extends over the entire height of the side face.

3. Side face of a rail vehicle body according to any one of claims 1 or 2, **characterised in that** it comprises at least one door-like opening (9) delimited by a frame formed from horizontal (80, 81) and vertical (82) ribs of a single panel (8).

4. Side face of a rail vehicle body according to any one of claims 1 to 3, **characterised in that** on its outside it comprises at least one glazed panel (15) for closure of a window.

5. Side face of a rail vehicle body according to any one of claims 1 to 4, **characterised in that** the junction of two adjacent panels is assured by means of vertical ribs or portions of vertical ribs (32, 32', 32", 32"', 33, 33', 33", 33"', 42, 82), which complement one another and are provided on the vertical edges of the panels.

6. Side face of a rail vehicle body according to any one of claims 1 to 5, **characterised in that** at least one rib (26, 26', 27, 27', 28, 28', 29, 29', 44, 45, 46, 47, 64, 65) extends diagonally over at least a part of a panel in order to form a triangulated reinforcement.

7. Side face of a rail vehicle body according to claim 6, **characterised in that** at least one panel (2, 2', 4, 6) comprises at least one cut-out (21, 21', 22, 22', 41, 61) intended to form a part of a window, and **in that** the ribs have a centre piece (23, 23', 43, 63), which forms a side post of at least one window, and at least one rib (28, 28', 29, 29', 44, 45, 64, 66) extending diagonally from the centre piece to the upper edge of the panel and at least one rib (26, 26', 27, 27', 46, 47, 65) extending diagonally from the centre piece to the lower edge of the panel.

8. Side face of a rail vehicle body according to claim 7, **characterised in that** said side panel (2, 2') has two cut-outs (21, 21', 22, 22') intended to form two half-windows, and **in that** the ribs (23, 23', 26, 26', 27, 27', 28, 28', 29, 29') form at least one X-shaped reinforcement structure comprising a centre piece (23, 23'), which forms a side post common to the two half-windows (21, 21', 22, 22').

9. Side face of a rail vehicle body according to any one of claims 1 to 8, **characterised in that** at least one panel (2', 2"') has at least one opening (34', 35', 34"', 35"') through a space delimited by ribs, said opening being concealed by the outer shell.

10. Side face of a rail vehicle body according to claim 9, **characterised in that** in addition at least one horizontal longitudinal bar (130"') joined to the outer shell extends into the opening (34"', 35"') delimited by ribs of the panel (2"') and is integrated to the outer shell and the panel having the opening.

11. Side face of a rail vehicle body according to any one of claims 1 to 8, **characterised in that** at least one panel (2, 2", 4, 6) forms a ribbed shell, in which between them the ribs delimit at least one cell (34, 34", 35, 35", 36, 37, 38, 39, 50, 51, 53, 70, 71, 72, 73, 74, 75), the base of which is continuous.

12. Side face of a rail vehicle body according to claim 11, **characterised in that** between them the ribs delimit cells, at least one of which accommodates a heat and/or sound insulating material.

13. Side face of a rail vehicle body according to any one of claims 1 to 12, **characterised in that** on its inside it has a closing and covering shell.

14. Side face of a rail vehicle body according to any one of the preceding claims, **characterised in that** at least one panel (8) is intended to accommodate a door, the ribs forming at least the side posts of the door.

15. Side face of a rail vehicle body according to any one of the preceding claims, **characterised in that** at least one assembly such as a ventilation or heating shaft, electric cables or fluid distribution system is accommodated in a space delimited by the outer shell and at least one rib of at least one panel.

16. Side face of a rail vehicle body according to any one of claims 1 to 15, **characterised in that** at least one panel is formed from a plate of composite material of the type comprising an assembly of fibres impregnated with a resin, shaped by moulding or formed from a cut and stamped metal plate.

17. Side face of a rail vehicle body according to any one of claims 1 to 16, **characterised in that** the outer shell (10) is a sheet cut to form openings and made of a composite material or metal or plastic material.

18. Side face of a rail vehicle body according to any one of claims 1 to 17, **characterised in that** the panels and/or the outer shell are assembled by gluing, riveting, screw-bolt connection, gluing and riveting, gluing and screw-bolt connection, by slide bolt connection or by welding.

19. Side face of a rail vehicle body according to any one of claims 1 to 8, **characterised in that** the outer shell (10, 10', 10"') extends over the entire length of the side face.

20. Rail vehicle, for example a carriage-type vehicle, having a body, **characterised in that** at least one side face of the body is in accordance with any one of claims 1 to 19.

## Patentansprüche

1. Seitenwand des Wagenkastens eines Schienenfahrzeugs, die eine Bewehrung und eine Außenhaut umfasst, **dadurch gekennzeichnet, dass** die Bewehrung von einer Baugruppe von mehreren benachbarten Platten (2, 2', 2" , 2"' , 4, 6, 6', 8) gebildet wird, wobei die Außenhaut (10, 10', 10"') an der Bewehrung haftet und über wenigstens zwei benachbarte Platten verläuft, wobei die Baugruppe aus den Platten und der Haut eine laminierte Konstruktion bildet, wobei jede Platte (2, 2', 2" , 2"' , 4, 6, 6', 8) Rippen aufweist, die so angeordnet sind, dass sie die vertikale Steifigkeit und die horizontale Steifigkeit der Seitenwand sicherstellen, und dadurch, dass sie wenigstens eine fensterartige Öffnung (5) aufweist, die von einer Umrandung begrenzt wird, die von horizontalen (30, 31, 30', 31', 30" , 30"' , 31"') und vertikalen (23, 23' , 23" , 23"') Rippen von zwei benachbarten Platten (2, 2', 2" , 2"') gebildet wird, deren Verbindungsstelle sich in einem Abstand von Spannungskonzentrationszonen befindet, die den Winkeln der Umrandung der Öffnung entsprechen.

2. Seitenwand des Wagenkastens eines Schienenfahrzeugs nach Anspruch 1, **dadurch gekennzeichnet, dass** jede Platte (2, 2', 2" , 2"' , 4, 6, 6', 8) über die gesamte Höhe der Seitenwand verläuft.

3. Seitenwand des Wagenkastens eines Schienenfahrzeugs nach einem der Ansprüche 1 bis 2, **dadurch gekennzeichnet, dass** sie wenigstens eine türartige Öffnung (9) aufweist, die von einer Umrandung begrenzt wird, die von horizontalen (80, 81) und vertikalen (82) Rippen einer einzigen Platte (8) gebildet wird.

4. Seitenwand des Wagenkastens eines Schienenfahrzeugs nach einem der Ansprüche 1 bis 3, **dadurch gekennzeichnet, dass** sie auf der Außenseite wenigstens eine verglaste Fensterverschlussplatte (15) aufweist.

5. Seitenwand des Wagenkastens eines Schienenfahrzeugs nach einem der Ansprüche 1 bis 4, **dadurch gekennzeichnet, dass** die Verbindungsstelle von zwei benachbarten Platten mittels vertikaler (32, 32', 32" , 32"' , 33, 33', 33" , 33"', 42, 82) Rippen oder Rippenabschnitte gesichert wird, die zueinander komplementär und an den vertikalen Rändern der Platten vorgesehen sind.

6. Seitenwand des Wagenkastens eines Schienenfahrzeugs nach einem der Ansprüche 1 bis 5, **dadurch gekennzeichnet, dass** wenigstens eine Rippe (26, 26', 27, 27', 28, 28', 29, 29', 44, 45, 46, 47, 64, 65) diagonal auf wenigstens einem Teil einer Platte verläuft, um eine Dreiecksverstärkung zu bilden.

7. Seitenwand des Wagenkastens eines Schienenfahrzeugs nach Anspruch 8, **dadurch gekennzeichnet, dass** wenigstens eine Platte (2, 2', 4, 6) wenigstens eine Aussparung (21, 21', 22, 22', 41, 61) zum Bilden einen Teils eines Fensters aufweist, und dadurch, dass die Rippen einen Kern (23, 23', 43, 63) aufweisen, der einen Seitenpfosten von wenigstens einem Fenster bildet, und wenigstens eine Rippe (28, 28', 29, 29', 44, 45, 64, 66), die diagonal von dem Kern bis zum oberen Rand der Platte verläuft, und wenigstens eine Rippe (26, 26', 27, 27', 46, 47, 65), die diagonal vom Kern bis zum unteren Rand der Platte verläuft.

8. Seitenwand des Wagenkastens eines Schienenfahrzeugs nach Anspruch 7, **dadurch gekennzeichnet, dass** die genannte seitliche Platte (2, 2') zwei Aussparungen (21, 21', 22, 22') zum Bilden von zwei Halbfenstern aufweist, und dadurch, dass die Rippen (23, 23', 26, 26', 27, 27', 28, 28', 29, 29') wenigstens eine Verstärkungsstruktur in X-Form bilden, die einen Kern (23, 23') aufweist, der einen den beiden Halbfenstern (21, 21', 22, 22') gemeinsamen Seitenpfosten bildet.

9. Seitenwand des Wagenkastens eines Schienenfahrzeugs nach einem der Ansprüche 1 bis 8, **dadurch gekennzeichnet, dass** wenigstens eine Platte (2', 2"') wenigstens eine Öffnung (34', 35', 34"' , 35"') durch einen von den Rippen begrenzten Raum aufweist, wobei die Öffnung von der Außenhaut bedeckt wird.

10. Seitenwand des Wagenkastens eines Schienenfahrzeugs nach Anspruch 9, **dadurch gekennzeichnet, dass** zudem wenigstens ein auf die Außenhaut aufgesetzter horizontaler Träger (130"') in der von den Rippen der Platte (2"') begrenzten Öffnung (34"', 35"') verläuft und einstückig mit der Außenhaut und mit der die Öffnung aufweisenden Platte ausgebildet ist.

11. Seitenwand des Wagenkastens eines Schienenfahrzeugs nach einem der Ansprüche 1 bis 8, **dadurch gekennzeichnet, dass** wenigstens eine Platte (2, 2" , 4, 6) einen gerippten Rumpf bildet, dessen Rippen zwischen sich wenigstens eine Zelle (34, 34", 35, 35", 36, 37, 38, 39, 50, 51, 53, 70, 71, 72, 73, 74, 75) bilden, deren Boden durchgehend ist.

12. Seitenwand des Wagenkastens eines Schienenfahrzeugs nach Anspruch 11, **dadurch gekennzeichnet, dass** die Rippen zwischen sich Zellen bilden, von denen wenigstens eine ein Wärme- und/oder Schallisoliermaterial aufnimmt.

13. Seitenwand des Wagenkastens eines Schienenfahrzeugs nach einem der Ansprüche 1 bis 12, **dadurch gekennzeichnet, dass** sie auf ihrer Innenseite eine Abschluss- und Verkleidungshaut aufweist.

14. Seitenwand des Wagenkastens eines Schienenfahrzeugs nach einem der vorherigen Ansprüche, **dadurch gekennzeichnet, dass** wenigstens eine Platte (8) zur Aufnahme einer Tür vorgesehen ist, wobei die Rippen wenigstens die Seitenpfosten der Tür bilden.

15. Seitenwand des Wagenkastens eines Schienenfahrzeugs nach einem der vorherigen Ansprüche, **dadurch gekennzeichnet, dass** wenigstens ein Lüftungs- oder Heizungsrohr-, Stromleitungs- oder Fluidverteilungsnetz in einem Raum aufgenommen wird, der von der Außenhaut und wenigstens einer Rippe von wenigstens einer Platte begrenzt wird.

16. Seitenwand des Wagenkastens eines Schienenfahrzeugs nach einem der Ansprüche 1 bis 15, **dadurch gekennzeichnet, dass** wenigstens eine Platte von einer Verbundmaterialtafel des Typs gebildet wird, der ein Netz von harzimprägnierten Fasern umfasst, durch Gießen geformt, oder von einer geschnittenen oder geprägten Metalltafel gebildet wird.

17. Seitenwand des Wagenkastens eines Schienenfahrzeugs nach einem der Ansprüche 1 bis 16, **dadurch gekennzeichnet, dass** die Außenhaut (10) ein zur Bildung der Öffnungen geschnittenes Blatt aus Verbundmaterial oder aus Metall oder aus Plastikmaterial ist.

18. Seitenwand des Wagenkastens eines Schienenfahrzeugs nach einem der Ansprüche 1 bis 17, **dadurch gekennzeichnet, dass** die Platten und/oder die Außenhaut durch Kleben, Nieten, Verbolzen, Kleben und Nieten, Kleben und Verbolzen, Bördeln oder durch Schweißen zusammengefügt werden.

19. Seitenwand des Wagenkastens eines Schienenfahrzeugs nach einem der Ansprüche 1 bis 18, **dadurch gekennzeichnet, dass** die Außenhaut (10, 10', 10"') über die gesamte Länge der Seitenwand verläuft.

20. Schienenfahrzeug, z.B. des Wagentyps, das einen Wagenkasten umfasst, **dadurch gekennzeichnet, dass** wenigstens eine Seitenwand des Wagenkastens einem der Ansprüche 1 bis 19 entspricht.
